# EUROPÄISCHE PATENTSCHRIFT

(11) **EP 0 428 844 B1**
(45) Veröffentlichungstag und Bekanntmachung des Hinweises auf die Patenterteilung: **22.06.1994**
(21) Anmeldenummer: 90117517.4
(22) Anmeldetag: 11.09.1990
(51) Int. Cl.: E06B 9/15

(54) **Rolladenpanzer für Kastenmöbel**
Roller shutter armour for box-type furniture
Blindage de volet à rouleau pour meubles du type de coffre

(30) Priorität: 16.11.1989 DE 8913557 U
(43) Veröffentlichungstag der Anmeldung: 29.05.1991
(73) Patentinhaber: REHAU AG + Co, 95111 Rehau (DE)
(72) Erfinder:

(56) Entgegenhaltungen:
- EP-A- 0 368 695
- DE-U- 7 913 550
- DE-U- 8 706 209
- DE-U- 8 913 557

## Beschreibung

Die Erfindung betrifft einen Rolladenpanzer für Kastenmöbel, bestehend aus über Filmscharniere gelenkig miteinander verbundenen Einzelprofilen, wobei die Einzelprofile trapezartige Hohlstäbe sind. Rolladen mit Einzelprofilen sind in vielfachen Ausführungsformen bekannt. So beschreibt die DE-A-21 11 317 einen Rolladen-Hohlprofilstab aus stranggepresstem Kunststoff, den Querschnitt aus mindestens einer in sieh geschlossenen Kammer mit zwei gleichsinnig gekrümmten, in geringem Abstand zueinander angeordneten Hauptwandungen besteht. Die Krümmungsmittelpunkte liegen dabei auf der der Rolladenwalze zugewandten Seite. Die Hauptwandungen sind durch Verbindungsstege miteinander verbunden, wobei einer der Verbindungsstege einen zur Rolladenwalze abgebogenen Haken aufweist, während an dem anderen Verbindungssteg eine mit einem Einhängeschlitz für den Haken des benachbarten Profilstabes versehene Gelenkkammer angeformt ist. Die Krümmung der Hauptwandungen und die Gelenkigkeit der Schlitz- Hakenverbindungen bestimmen bei diesem bekannten Stand der Technik die Größe des Aufwickelradius des Rolladenelementes. Mit derart aufgebauten Rolläden können sowohl Fenster- als auch Schranköffnungen verschlossen werden. Speziell für den Verschluß von Schranköffnungen sind nach dem Stand der Technik weiterhin Rolladen bekannt, welche aus einer rollfähigen Schichtstoffplatte mit quer zur Rollrichtung angeordneten Querversteifungen aufgebaut sind. Als Beispiel hierfür wird die DE-U-79 13 550 genannt. Derart aufgebaute Schrankrolläden haben den Nachteil, daß ihre Herstellung jeweils individuell für den einzelnen Anwendungsfall erfolgen muß. Eine nachträgliche Veränderung, z.B. eine Verlängerung, ist bei dieser Herstellungsmethode nicht mehr möglich.

Aus der EP-A-0 368 695 ist ein Einzelprofil für Rolladen bekannt, das aus zwei Halbprofilen besteht, welche annähernd symmetrisch aufgebaut und durch ein Filmscharnier miteinander verbunden sind.

Die Außenseite des einen Halbprofils weist eine T-förmige Verdickung auf, die halternd in eine Nut eines benachbarten Halbprofil eingreift. Dadurch wird eine starre Verbindung zwischen zwei benachbarten Halbprofilen geschaffen, wodurch der Rollradius derart aufgebauter Rolladenpanzer nachteilig vergrößert wird. Als weiterer Nachteil der bekannten Rolladenprofile ist herauszustellen, daß jeweils zwei Halbprofile an ihrer Sichtseite über eine Polymerbrücke als Filmscharnier miteinander verbunden sind. Dadurch lassen sich unansehnliche Übergänge im Sichtbereich zwischen dem harten Kunststoff der Halbprofile und dem weichen Kunststoff des Filmscharniers nicht vermeiden.

Hier setzt die Erfindung ein, die es sich zur Aufgabe gestellt hat, einen Rolladen für den Schrank- bzw. Möbelbau anzugeben, der aufbauend auf den Erkenntnissen des Standes der Technik auch eine nachträgliche Anpassung an die Vielzahl der gegebenen Einsatzmöglichkeiten beinhaltet.

Erfindungsgemäß wird dazu vorgeschlagen, daß mehrere Einzelprofile über an deren schmaleren, von der Sichtseite abgewandten Basis als profilverbindende Polymerbrücken angeordnete Filmscharniere zu einem Rolladenelement verbunden sind, und daß an den freien Enden jedes Rolladenelementes einerseits ein Profil mit einer Nutenöffnung und andererseits ein Profil mit einer Feder zum Festlegen zweier Rolladenelemente aneinander angeformt sind.

Die fertigungstechnische Zussammenfassung mehrerer Einzelprofile zu einem Rolladenelement, wobei die Einzelprofile jeweils über Filmscharniere miteinander verbunden sind, ergibt eine Arbeitserleichterung bei der Montage, verbunden mit einer erheblichen Zeiteinsparung. Anstelle des Einfädelns der Hakenstege in die zugeordneten Schlitzöffnungen der Folgeprofile bei jedem Einzelprofil oder jedem benachbarten Halbprofil muß dieser zeitaufwendige Arbeitsgang bei Verarbeitung des neuerungsgemäßen Rolladenelementes nur noch im Rahmen der Herstellungsbreiten dieser Rolladenelemente ausgeführt werden.

Gegenüber den bekannten Rolladenelementen mit rollfähigen Folien und Querversteifungen bringt die Anwendung des erfindungsgemäßen Rolladenelementes den Vorteil, daß die Baulängen des Rolladens beliebig variiert werden können. Das einmal gefertigte Rolladenelement kann durch beliebiges Aneinanderfügen mehrerer solcher Elemente den erforderlichen Baugrößen ohne weiteres angepaßt werden.

Vorteilhaft sind die Einzelprofile trapezartiger Hohlstäbe, an deren schmalerer, von der Sichtseite abgewandten Basis die Filmscharniere als profilverbindende Polymerbrücken angeordnet sind. Ferner besitzen die Einzelprofile an den Profilschenkeln im Anlagebereich einerseits eine Profilverdickung und andererseits eine Profileinschnürung zur Aufnahme der zugeordneten Profilverdickung. Durch diese Maßnahme wird eine zusätzliche Verfestigung des Rolladenpanzers in geschlossenem Zustand bewirkt.

Die Nutenöffnung für die Verbindung zweier erfindungsgemäßer Rolladenelemente miteinander ist vorteilhaft in die Basis des außenliegenden Hohlstabes eingelassen. Hierbei ist es für den Gesamtaufbau günstig, daß die Basis des außenliegenden Hohlstabes um seine Wanddicke zurückversetzt ist. Die Wanddicke des Hohlstabes wird bei der Herstellung des Rolladenelementes gleichgesetzt mit der Wanddicke des die Feder tragenden Profils. Auf diese Weise wird mit der Herstellung der Nut-Feder-Verbindung ein im Umfang den anderen Einzelprofilen des Rolladenelementes völlig entsprechendes Verbindungsprofil geschaffen.

Zur zusätzlichen Verfestigung kann der Hohlstab mit der Nutenöffnung einen die Profilschenkel verbindenden inneren Verstärkungssteg aufweisen.

Das zur Herstellung der Nut-Feder-Verbindung erforderliche Federprofil ist ein von seiner Basis abragendes, pilzkopfartiges Rastelement, welches im Bereich seiner größten Ausladung dicker ist als der lichte Durchgang der Nutenöffnung.

Dieses pilzkopfartige Rastelement kann von seinen Abmessungen her so gestaltet sein, daß es in die Nutenöffnung des zugeordneten Verbindungshohlstabes eingedrückt oder seitlich eingezogen werden kann.

In diesem Zustand hintergreifen die aufeinander zugerichteten freien Enden der die Nutenöffnung begrenzenden Wandbereiche der Basis eines außenliegenden Hohlstabes die Außenbereiche des zugeordneten pilzkopfartigen Rastelementes in Form einer festen Halterung.

In der Zeichnung ist das erfindungsgemäße Rolladenelement 1 im Querschnitt dargestellt. Das gezeigte Rolladenelement besitzt fünf gleichgroße Einzelprofile 2, 3, 4, 5, 6. Diese Einzelprofile 2, 3, 4, 5, 6 sind an ihrer Basis 21, 31, 41, 51, 61 jeweils über die Filmscharniere 22, 32, 42, 52 fest miteinander verbunden. Diese Verbindung erfolgt im Urformprozess bei der Herstellung der Einzelprofile. Hierzu wird das als Koextrusion bekannte Herstellungsverfahren angewendet, bei dem beispielsweise Kunststoffe verschiedener Härteeinstellungen in einem Arbeitsgang miteinander verbunden werden.

An den Profilschenkeln 23, 33, 43, 53, 63 besitzen die Einzelprofile 2, 3, 4, 5, 6 im Anlagebereich zueinander eine Profilverdickung 231, 331, 431, 531, 631. An den gegenüberliegenden Profilschenkeln 24, 34, 44, 54, 64 besitzen die Einzelprofile 2, 3, 4, 5, 6 auf der gleichen Höhe der Profilverdickungen 231, 331, 431, 531, 631 eine diesen entsprechend gestaltete Profileinschnürung 241, 341, 441, 541, 641. In dem in der Zeichnung dargestellten geschlossenen Zustand liegen die Profilverdickungen 231, 331, 431, 531 in den Profileinschnürungen 341, 441, 541, 641.

An die Basis 21 des Einzelprofils 2 ist über das Filmscharnier 72 die Basis 71 des Federprofils 7 angelenkt. Das Federprofil 7 ist ein pilzkopfartiges Rastelement mit abgerundetem Kopf 73 und von den Bereichen der größten Ausladung 74, 75 zur Basis 71 gradlinig aufeinander zulaufenden Verbindungsstegen 76, 77 besteht.

Die gezeigte Darstellung dient lediglich als Beispiel für den Aufbau eines solchen Rastelementes. Andere Querschnittsformen dieser Raster mit gleichen Eigenschaften werden als unter das Schutzrecht fallend angesehen.

Am gegenüberliegenden Ende des gezeigten Rolladenelementes 1 ist über das Filmscharnier 82 das die Nutenöffnung 85 enthaltende Profil 8 fest an das Einzelprofil 6 angelenkt. Die Nutenöffnung 85 ist in die Basis 81 des Profils 8 längsverlaufend eingelassen, so daß die Basisstege 811, 812 die Nutenöffnung 85 begrenzen. Die Basis 81 des Profils 8 ist um die Wanddicke der Basis 71 des Profils 7 zum Inneren des Profils 8 zurückversetzt, wobei der Stegbereich 842, an den das Filmscharnier 82 angelenkt ist, stehen gelassen worden ist. In den Profilschenkel 84 ist in Entsprechung zu den Einzelprofilen 2, 3, 4, 5, 6 die Profileinschnürung 841 eingelassen, in die in der gezeigten Darstellung die Profilverdickung 631 des vorausgehenden Einzelprofils 6 eingreift. Am gegenüberliegenden Profilschenkel 83 ist die Profilverdickung 831 angeformt, welche in die entsprechende Profileinschnürung des zugeordneten Einzelprofils eines angeordneten, in der Zeichnung nicht dargestellten zweiten Rolladenelementes eingreift.

Das Profil 8 besitzt im Bereich des Beginns der Profileinschnürung 841 einen die Profilschenkel 83, 84 verbindenden inneren Verstärkungssteg 86. Dieser Verstärkungssteg 86 dient zur Erhöhung der Festigkeit des Profils 8.

## Patentansprüche

1. Rolladenpanzer für Kastenmöbel, bestehend aus über Filmscharniere gelenkig miteinander verbundenen Einzelprofilen (2, 3, 4, 5, 6), wobei die Einzelprofile (2, 3, 4, 5, 6, 8) trapezartige Hohlstäbe sind, dadurch gekennzeichnet, daß mehrere Einzelprofile (2, 3, 4, 5, 6) über an deren schmaleren, von der Sichtseite abgewandten Basis (21, 31, 41, 51, 61, 81) als profilverbindende Polymerbrücken angeordnete Filmscharniere (22, 32, 42, 52, 72, 82) zu einem Rolladenelement (1) verbunden sind und daß an den freien Enden jedes Rolladenelementes (1) einerseits ein Profil (8) mit einer Nutenöffnung (85) und andererseits ein Profil (7) mit einer Feder (73, 76, 77) zum Festlegen zweier Rolladenelemente (1) aneinander angeformt sind.

2. Rolladenpanzer nach Anspruch 1, dadurch gekennzeichnet, daß die Einzelprofile (2, 3, 4, 5, 6) an den Profilschenkeln (23, 24, 33, 34, 43, 44, 53, 54, 63, 64, 83, 84) im Anlagebereich einerseits eine Profilverdickung (231, 331, 431, 531, 631, 831) und andererseits eine Profileinschnürung (241, 341, 441, 541, 641, 841) zur Aufnahme der zugeordneten Profilverdickung besitzen.

3. Rolladenpanzer nach Anspruch 1, dadurch gekennzeichnet, daß in die Basis (81) des außenliegenden Hohlstabes (8) eine Nutenöffnung (85) eingelassen ist.

4. Rolladenpanzer nach Anspruch 3, dadurch gekennzeichnet, daß die Basis (81) des außenliegenden Hohlstabes (8) um die Wanddicke der Basis (71) des Profils (7) zurückversetzt ist.

5. Rolladenpanzer nach Anspruch 3, dadurch gekennzeichnet, daß der außenliegende Hohlstab (8) mit der Nutenöffnung (85) einen die Profilschenkel (83, 84) verbindenden inneren Verstärkungssteg (86) aufweist.

6. Rolladenpanzer nach Anspruch 4, dadurch gekennzeichnet, daß von der Basis (71) des Profils (7) ein pilzkopfartiges Federprofil (73, 76, 77) abragt, welches im Bereich seiner größten Ausladung (74, 75) dicker ist als der lichte Durchgang der Nutenöffnung (85).

7. Rolladenpanzer nach einem oder mehreren der vorangegangenen Ansprüche, dadurch gekennzeichnet, daß im Rastzustand zweier Rolladenelemente (1) die aufeinander zugerichteten freien Enden der die Nutenöffnung (85) begrenzenden Wandbereiche (811, 812) der Basis (81) eines außenliegenden Hohlstabes (8) die Außenbereiche (76, 77) des zugeordneten pilzkopfartigen Rastelementes halternd hintergreifen.

## Claims

1. Tambour carpet for box-type furniture, consisting of individual profiles (2, 3, 4, 5, 6) flexibly interconnected by means of foil hinges, the individual profiles (2, 3, 4, 5, 6, 8) being trapezoidal hollow slats, characterised by the fact that several individual profiles (2, 3, 4, 5, 6) are joined together by foil hinges (22, 32, 42, 52, 72, 82) serving as profile-connecting polymer bridges and arranged on the narrower base (21, 31, 41, 51, 61, 81) facing away from the visible side to form a tambour door element (1) and that at the unattached ends of each tambour door element (1) is integrated a profile (8) with a groove opening (85) on one side and a profile (7) with a spring (73, 76, 77) on the other side for joining two tambour door elements (1).

2. Tambour carpet as described in claim 1, characterised by the fact that at the point of contact the profile legs (23, 24, 33, 34, 43, 44, 53, 54, 63, 64, 83, 84) of the individual profiles (2, 3, 4, 5, 6) exhibit a profile protrusion (231, 331, 431, 531, 631, 831) on the one side and a profile constriction (241, 341, 441, 541, 641, 841) on the other side in order to accommodate the opposite profile protrusion.

3. Tambour carpet as described in claim 1, characterised by the fact that the base (81) of the outermost hollow slat (8) exhibits a groove opening.

4. Tambour carpet as described in claim 3, characterised by the fact that the base (81) of the outermost hollow slat (8) is set back by the amount of the wall thickness of the base (71) of the profile (7).

5. Tambour carpet as described in claim 3, characterised by the fact that the outermost hollow slat (8) with groove opening (85) exhibits an inner reinforcement web (86) to connect the profile legs (83, 84).

6. Tambour carpet as described in claim 4, characterised by the fact that from the base (71) of profile (7) projects a mushroom-shaped spring profile (73, 76, 77) which at the point of its greatest reach (74, 75) is thicker than the clear width of the groove opening (85).

7. Tambour carpet as described in one or several of the above-mentioned claims, characterised by the fact that when two tambour door elements (1) are snapped together the mutually facing, unattached ends of the wall areas (811, 812) of the base (81) of an outermost hollow slat (8) limiting the groove opening (85) enclasp the outer perimeter (76, 77) of the corresponding mushroom-shaped snap-fit element so as to provide a secure hold.

## Revendications

1. Tablier de volet roulant pour meubles-casiers composé de profilés individuels (2, 3, 4, 5, 6,) reliés entre eux de façon articulée par des charnières en feuille, sachant que chaque profilé (2, 3, 4, 5, 6, 8) est une baguette creuse trapézoïdale, caractérisé par le fait que plusieurs profilés individuels (2, 3, 4, 5, 6) sont reliés pour former un élément de volet roulant (1) par des charnières en feuille (22, 32, 42, 52, 72, 32) installées sous la forme de ponts polymère reliant les profilés sur leur base étroite (21, 31, 41, 51, 61, 81) opposée à la vue sur le côté et par le fait qu'aux extrémités libres de chaque élément du volet roulant (1) ils sont constitués d'une part par un profilé (8) ayant une ouverture à rainures (85) et d'autre part par un profilé (7) ayant un ressort (73, 76, 77) pour fixer ensemble deux éléments de volet roulant (1).

2. Tablier de volet roulant selon la revendication 1, caractérisé par le fait que les profilés individuels (2, 3, 4, 5, 6) présentent d'une part un épaississement (231, 331, 431, 531, 631, 831) sur leurs côtés (23, 24, 33, 34, 43, 44, 53, 54, 63, 64, 83, 84) dans la zone de départ et d'autre part un rétrécissement (241, 341, 441, 541, 641, 841) pour la réception de l'épaississement du profilé attribué.

3. Tablier de volet roulant selon la revendication 1, caractérisé par le fait qu'une ouverture rainurée (85) est réalisée dans la base (81) de la baguette creuse (8) se trouvant à l'extérieur.

4. Tablier de volet roulant selon la revendication 3, caractérisé par le fait que la base (81) de la baguette creuse (8) se trouvant à l'extérieur est décalée de l'épaisseur de paroi de la base (71) du profilé (7).

5. Tablier de volet roulant selon la revendication 3, caractérisé par le fait que la baguette creuse (8) se trouvant à l'extérieur avec l'ouverture rainurée (85) présente une barrette de renforcement (86) intérieure reliant les côtés des profilés (83, 84).

6. Tablier de volet roulant selon la revendication 4, caractérisé par le fait qu'un profité à ressort (73, 76, 77) en forme de tête de champignon dépasse la base (71) du profilé (7), lequel dans la zone de son plus grand écartement (74, 75) est plus épais que le passage intérieur de l'ouverture à rainures (85).

7. Tablier de volet roulant selon l'une ou l'autre des caractéristiques précédentes, caractérisé par le fait qu'à l'état encliqueté de deux éléments (1) du volet roulant, les extrémités libres opposées des zones de paroi (811, 812) délimitant l'ouverture à rainures (85) de la base (81) d'une baguette creuse (8) se trouvant à l'extérieur s'engrènent par derrière en retenant dans les zones extérieures (76, 77) de l'élément d'encliquetage en forme de tête de champignon afférent.
